# EUROPÄISCHE PATENTSCHRIFT

(11) **EP 0 197 914 B1**
(45) Veröffentlichungstag und Bekanntmachung des Hinweises auf die Patenterteilung: **25.05.1988**
(21) Anmeldenummer: 86890051.5
(22) Anmeldetag: 10.03.1986
(51) Int. Cl.: F01L 1/26

(54) **Ventilsteuerung für Verbrennungskraftmaschinen**
Valve control for internal-combustion engines
Commande de soupapes pour moteur à combustion interne

(30) Priorität: 18.03.1985 AT 795/85
(43) Veröffentlichungstag der Anmeldung: 15.10.1986
(73) Patentinhaber: Weichsler, Hermann, A-9020 Klagenfurt Kärnten (AT)
(72) Erfinder: Weichsler, Hermann, A-9020 Klagenfurt Kärnten (AT)
(74) Vertreter: Beer, Otto

(56) Entgegenhaltungen:
- EP-A- 0 117 850
- EP-A- 0 155 261
- AT-B- 150 188
- AT-B- 174 503
- DE-B- 1 243 456
- DE-B- 1 300 578
- DE-C- 953 672
- GB-A- 226 442
- GB-A- 375 459
- GB-A- 1 152 805

## Beschreibung

Die Erfindung betrifft eine Ventilsteuerung für Brennkraftmaschinen mit wenigstens einer Zylinderreihe, die je Zylinder vier zueinander geneigt angeordnete Ventile enthält, nämlich jeweils einander gegenüberliegend zwei Ein- und zwei Auslaßventile, wobei die von den Achsen der sich gegenüberliegenden Ventile bestimmten Ebenen gegenüber der Längsmittelebene der Brennkraftmaschine bzw. den durch die Zylinderachsen laufenden Querebenen um einen Winkel von 15-30° um die Zylinderachsen gedreht sind, und bei der jeweils eine Nockenwelle an einer Seite der Längsmittelebene der Brennkraftmaschine vorgesehen ist, die in der Ebene der von ihr betätigten Ventile gleicher Funktion angeordnet ist.

Um eine kraftstoffsparende und schadstoffarme Verbrennung zu erreichen, werden halbkugelförmige Verbrennungsräume angestrebt, in denen die Ventile radial angeordnet sind. Ein halbkugelförmiger Verbrennungsraum stellt nicht nur im Hinblick auf den Gaswechsel die günstigste Form eines Zylinderkopfes dar, sondern ermöglicht in Verbindung mit Viäm6frä-Ier Ventilanordnung (Ventile gleicher Funktion liegen sich räumlich gegenüber) die geforderte Drallbewegung des einströmenden Frischgases und die Unterbringung größtmöglicher Ventile (AT-B-150 188).

Die raumsparende Unterbringung der über den Zylindergrundriß hinausragenden Ventilschäfte und deren Federpakete wird durch die in bekannter Weise vorgenommene Ineinanderschachtelung der Ventilschäfte ermöglicht (AT-B-174 503).

Die Betätigung der Ventile erfolgte bisher über Schlepphebel, Stoßstangen und Winkelhebel oder über einen oder mehrere übereinanderliegende Schlepphebel (DE-B1 243 459, DE-B-1 300 578).

Ventilsteuerungen dieser Art sind wegen der großen oszillierenden Massen für Drehzahlen, wie sie bei Hochleistungsmotoren gefordert werden, nicht geeignet, da die Flattergrenze der Ventile zu niedrig liegt. Die Verwendung stärkerer Ventilfedern bietet wohl die Möglichkeit, die Drehzahl etwas zu erhöhen, doch lassen sich die Federkräfte wegen der dadurch erfolgten Mehrbelastung der Ventilsteuerung nicht beliebig erhöhen.

Zur Verringerung der aufwendigen Antriebsverbindung zwischen der Nockenwelle und den zueinander geneigt angeordneten Ventilen ist es bekannt, die Nocken kegelförmig auszuführen .und unmittelbar auf die Federteller der Ventile einwirken zu lassen (GB-A-226 442). Dabei werden die bei der Verwendung von konischen Nocken auftretenden, in Wellenachse wirkenden Querkräfte über die Ventilführungen abgebaut, was zu sehr schnellem Verschleiß dieser Bauteile führt.

Um diesem Umstand Rechnung zu tragen werden bei einer bekannten Ventilsteuerung für vier radial angeordnete Ventile die Querkräfte durch die Anordnung eines Schlepphebels zwischen konischen Nocken und Ventilschaftende teilweise abgebaut (DE-C-953 672).

Allerdings läßt die links und rechts der Zylindermittelebene nur einreihige Anordnung der Ventile keine größeren Ventilwinkel zu, da sich die Ventile benachbarter Zylinder behindern. Bei beiden bekannten Konstruktionen ist es daher unmöglich, den für eine optimale Verbrennung angestrebten, halbkugelförmigen Verbrennungsraum zu erreichen.

Aus der DE-B-1 300 578 ist eine Ventilsteuerung der eingangs genannten Gattung bekannt, bei der die Ventile der Zylinder durch insgesamt zwei Nockenwellen betätigt werden, die links bzw. rechts der Längsmittelebene des Motors vorgesehen sind. Obwohl, wie in den Fig. 1 und 2 der DE-B-1 300 578 dargestellt, die Nockenwellen in den Ebenen, die durch die äußeren Ventile gebildet werden, angeordnet sind, erfolgt die Ventilbetätigung über verschiedene Schlepp- und/oder Kipphebel. Erst durch die Zwischenschaltung dieser Bauteile wird bei der DE-B-1 300 578 die Übertragung des Nockenhubes auf den räumlich vom zugeordneten Nocken weit entfernten Ventilschaft erst möglich.

In der GB-A-375 459 werden radial angeordnete Ventile mittels konischer Nocken indirekt geöffnet, wobei der Nockenhub jedoch über schwere, für diese Nockenart zu lange und somit unexakt arbeitende Kipphebel auf die Ventile übertragen wird. Die weit über die Zylinderbohrung hinausragenden Ventilschäfte erfordern zudem einen bei heutigen Kompaktmotoren nicht mehr gebräuchlichen Zylinderabstand.

Aus der EP-A-0 117 850 ist eine Ventilsteuerung für Brennkraftmaschinen bekannt, bei der die Ventile einander nicht wie beim Anmeldungsgegenstand jeweils paarweise angeordnet sind und bei der die Ebenen, in welchen die Ventile angeordnet sind, zur Längsmittelebene der Brennkraftmaschine senkrecht ausgerichtet sind.

Durch die Übereinanderanordnung zweier in der gleichen Ventilebene liegenden Ventilpaare ergibt sich in Verbindung mit einem entsprechenden hochgewölbten Kolben ein kleiner und kompakter Brennraum. Allerdings ist der Brennraum bei der EP-A-0 117 850 wesentlich kleiner als die Zylinderbohrung, was während des Verdichtungsvorganges zu einer kraftverzehrenden Gemischquetschung um die Brennraumunterkante führt. Der Kolben der bekannten Brennkraftmaschine ist wegen seines zur notwendigen Verdichtung besonders geformten Bodens sehr schwer und für schnell laufende Brennkraftmaschinen ungeeignet.

Nachteilig bei der EP-A-0 117 850 ist auch der sehr große Ventilwinkel zwischen den beiden tiefer liegenden Ventilen, da er einen sehr weit ausladenen Zylinderkopf erfordert, der im Hinblick auf die heute für Brennkraftmaschinen geforderte Kompaktbauweise nicht geeignet ist.

Ein weiterer Nachteil der aus der EP-A-0 117 850 bekannten Konstruktion einer Brennkraftmaschine besteht darin, daß der Zylinderkopf aus zwei getrennten Teilen gefertigt werden muß, da sonst eine Bearbeitung der Ventilsitze und -führungen und auch der Einbau der höher liegenden Ventile nicht möglich ist. Wie sich auch aus der Zeichnung der EP-A-0 117 850 ergibt, ist unter dem Zylinderkopf, in dem ein Paar der Ventile aufgenommen ist, eine vom Zylinderkopf getrennte Platte vorgesehen, welche die Sitze für das untere Paar der Ventile aufweist. Diese zweiteilige Ausführung des Zylinderkopfes der bekannten Brennkraftmaschine bringt nicht nur erhebliche Dichtungsprobleme, sondern auch Probleme bei der Justierung der beiden Teile des Zylinderkopfes gegeneinander und gegenüber dem Zylinder der Brennkraftmaschine mit sich.

Aus der GB-A-1 152 805 ist eine radial diametrale Ventilanordnung als bekannt zu entnehmen. Über die Art und Weise, wie die Ventile bei der GB-A-1 152 805 angetrieben werden sollen, d. h. wo die sie betätigenden Nockenwellen liegen, gibt die GB-A-1 152 805 keine Auskunft, da sich diese Dokument in erster Linie mit der Ausbildung eines Zylinderkopfes beschäftigt und nicht mit der Ventilsteuerung für eine Brennkraftmaschine.

Der Erfindung liegt somit die Aufgabe zugrunde, die Nachteile bekannter Ventilsteuerungen zu vermeiden und die Ventilbetätigung bei vollradial angeordneten Ventilen der eingangs beschriebenen Art so zu verbessern, daß ihre Vorteile auch für schnellaufende Verbrennungskraftmaschinen ausgenützt werden können, ohne die beim Stand der Technik auftretenden Nachteile schwingender Übertragungsorgane in Kauf nehmen zu müssen.

Die Erfindung löst die gestellte Aufgabe dadurch, daß den auf jeder Seite der Längsmittelebene der Brennkraftmaschine angeordneten Ventilen auf jeder Seite dieser Längsmittelebene zwei diese betätigende Nockenwellen zugeordnet sind, daß jede der vier Nockenwellen in je einer der durch die von ihr betätigten Ventile gleicher Funktion gebildeten Ventilreihen und deren Ventilschäfte gebildeten Ebenen angeordnet ist und daß die Nocken der Nockenwellen kegelförmig ausgebildet sind und auf die die Ventile betätigende (n) Tassenstößel wirken.

Obwohl sich bei der erfindungsgemäßen Ventil-" steuerung die Anzahl der Nockenwellen gegenüber den aus dem Stand der Technik bekannten (vgl. z. B. DE-B-1 300 578) Konstruktionen für Hochleistungsmotoren verdoppelt, führt die Erfindung insgesamt zu einer Vereinfachung der Ventilbetätigungsmechanik. Zusätzlich wird der Vorteil erreicht, daß rotierende Wellen im Gegensatz zu (bei der Erfindung entfallenden) hin- und hergehenden Massen keine Begrenzung der höchstzulässigen Drehzahl darstellen. Ebenso wird die Bauhöhe und die Breite des Zylinderkopfes gegenüber bekannten Lösungsvorschlägen verkleinert. Der Antrieb der einzelnen Nockenwellen von der Kurbelwelle aus erfolgt in bekannter Weise durch umlaufende Kette (n) oder Zahnriemen ; die Möglichkeit, den Kraftschluß durch Zahnräder zu erreichen, ist ebenfalls gegeben.

Dadurch, daß wie bei der Erfindung vorgesehen, die Nocken der Nockenwellen kegelförmig ausgebildet sind und auf die die Ventile betätigende (n) Tassenstößel wirken, entfallen schwere Hebelkonstruktionen zwischen Nocke und Ventilschaft und die bewegten Massen werden verkleinert, so daß der Ventiltrieb keine Drehzahlbegrenzung mehr bildet. Der Tassenstößel ist durch seinen großen Durchmesser und wegen seiner durch die außermittige Nockenanordnung zusätzlich erreichte Drehbewegung vorzüglich geeignet Querkräfte aufzunehmen und ohne Ventilschaftbelastung an den Zylinderkopf abzugeben. Die in der Nockenwellenachse auftretenden Querkräfte werden über entsprechende Nockenwellenlager abgebaut.

Weiters kann im Rahmen der Erfindung vorgesehen sein, daß jeder der kegelförmigen Nocken im Erhebungsbereich aus einer achsnormalen Ebene in Richtung des von ihm zu betätigenden Ventiles gekrümmt ist. Durch die Nockenkrümmung kann bei einer entsprechenden Abstimmung auf die Jeweiligen geometrischen Verhältnisse in einfacher Weise erreicht werden, daß der Tassenstößel stets mittig belastet wird, was auch bei vergleichsweise großen Neigungswinkeln zwischen den einzelnen Ventilen eine kippmomentfreie Lagerung der Tassenstößel erlaubt.

Die Erfindung erstreckt sich auch darauf, daß die Nocken auf der Nockenwelle zur Einstellung des Ventilspieles axial verschiebbar gelagert sind. Es entfällt daher die Notwendigkeit, das Ventilspiel beispielsweise durch Distanzscheiben zwischen Tassenstößel und Ventilschaft einzustellen.

In der Zeichnung ist ein nicht beschränkendes Ausführungsbeispiel der Erfindung dargestellt. Es zeigen
Figur 1 eine Ventilsteuerung für einen mehrzylindrigen Reihenmotor in schematischer Draufsicht,
Figur 2 eine Queransicht der Ventilsteuerung nach Figur 1,
Figur 3 einen Längsschnitt durch die Einlaßventilreihe in Schnittebene 111 der Figur 2 und
Figur 4 einen Teillängsschnitt durch die Auslaßventilreihe in Schnittebene IV der Figur 2.

Für jeden Zylinder einer Zylinderreihe einer Verbrennungskraftmaschine 1 ist ein kugelkalottenförmiger Verbrennungsraum 2 mit je vier Ventilen 3, 4 vorgesehen. Jeweils einander gegenüberliegend sind zwei Ventile für die Steuerung der parallel zur Zylinderachse verlaufenden Einlaßkanäle 5 als Einlaßventile 3 ausgebildet. Die ebenfalls einander gegenüberliegenden Auslaßventile 4 steuern die etwa radial zur Zylinderachse ausmündenden Auslaßkanäle 6. Die Ventilschäfte 3', 4' und die Ventilführungen 3", 4" aller Ventile 3, 4 sind schräg auseinanderstrebend angeordnet und bilden in Draufsicht gesehen ein rechtwinkeliges Kreuz.

Gegenüber der Längsmittelebene der Zylinderreihe sind die Ventile 3, 4 bzw. das von deren Schäften 3', 4' gebildete Kreuz um einen Winkel von etwa 15 bis 30° verdreht, so daß die Zylinder eng aneinander gerückt sein können, wie dies zur Unterbringung der Einlaßkanäle 5 und der Zugänglichkeit der Zündkerze 8 bei genügenden Wandstärken vertretbar ist.

Die Ventilschäfte 3', 4' und die dazugehörigen Tassenstößel 7 eines Zylinders greifen dabei zwischen die Ventilschäfte und Tassenstößel des bzw. der jeweils benachbarten Zylinder ein, ohne diese in ihrer Bewegungsfreiheit zu beeinträchtigen.

Zur Steuerung der Ventile sind zu beiden Seiten der Längsmittelebene der Zylinderreihe, die in Figur 1 durch die Achsen der Züridkerzengewinde 8 bestimmt ist, je zwei Nockenwellen 9 und 10 angeordnet.

Jede dieser Nockenwellen 9 und 10 wird über eine durch die Ineinanderschachtelung der Ventile 3, 4 in Figur 2 gebildeten Ventilreihen I, II, 111, IV (Fig. 2) gelegt und zwar derart, daß sie in der durch die Ventile 3, 4 gleicher Funktion entstehenden Ventilreihe I, 11, 111, IV und den Ventilschäften 3', 4' gebildeten Ebene wirkt. Es betätigen daher die beiden äußeren Nockenwellen 9 die Auslaßventile 4, wogegen die beiden der Längsmittelebene näheren Nockenwellen 10 den Einlaßventilen 3 zugeordnet sind.

Da die Ventile 3 bzw. 4 gleicher Funktion mehrerer Zylinder (vgl. Figur 3 und Figur 4) in ihrer gemeinsamen Ebene zur Nockenwelle 9 bzw. 10 in einem schrägen Winkel stehen, erfolgt ihre Betätigung über kegelig geschliffene Nocken 11, deren Nockenhub 12 dem Schrägwinkel des zugeordneten Ventilschaftes 3', 4' entsprechend gekröpft ist, um das Überlaufen des Nockens 11 auf dem Tassenstößel 7 im weitestgehend mittigen Bereich desselben zu ermöglichen. Die Belastung der Tassenstößel 7 bleibt daher in jeder Hublage zentrisch.

## Patentansprüche

1. Ventilsteuerung für Brennkraftmaschinen mit wenigstens einer Zylinderreihe, die je Zylinder vier zueinander geneigt angeordnete Ventile enthält, nämlich jeweils einander gegenüberliegend zwei Ein- und zwei Auslaßventile, wobei die von den Achsen der sich gegenüberliegenden Ventile bestimmten Ebenen gegenüber der Längsmittelebene der Brennkraftmaschine bzw. den durch die Zylinderachsen laufenden Querebenen um einen Winkel von 15-30° um die Zylinderachsen gedreht sind, und bei der jeweils eine Nockenwelle an einer Seite der Längsmittelebene der Brennkraftmaschine vorgesehen ist, die in der Ebene der von ihr betätigten Ventile gleicher Funktion angeordnet ist, dadurch gekennzeichnet, daß den auf jeder Seite der Längsmittelebene der Brennkraftmaschine angeordneten Ventilen (3, 4) auf Jeder Seite dieser Längsmittelebene zwei diese betätigende Nockenwellen (9, 10) zugeordnet sind, daß jede der vier Nockenwellen (9, 10) in je einer der durch die von ihr betätigten Ventile (3, 4) gleicher Funktion gebildeten Ventilreihen (I, II, 111, IV) und deren Ventilschäfte (3', 4') gebildeten Ebenen angeordnet ist und daß die Nocken (11) der Nockenwellen (9, 10) kegelförmig ausgebildet sind und auf die die Ventile (3, 4) betätigenden Tassenstößel (7) wirken.

2. Ventilsteuerung nach Anspruch 1, dadurch gekennzeichnet, daß jeder der kegelförmigen Nocken (11) im Erhebungsbereich (12) aus einer achsnormalen Ebene in Richtung des von ihm zu betätigenden Ventiles (3, 4) gekrümmt ist.

3. Ventilsteuerung nach Anspruch 1 oder 2, dadurch gekennzeichnet, daß die Nocken (11) auf jeder Nockenwelle (9, 10) zur Einstellung des Ventilspieles axial verschiebbar gelagert sind.

## Claims

1. Valve control for internal combustion engines with at least one cylinder row, which includes four valves arranged mutually inclined for each cylinder, namely for each two inlet valves and two exhaust valves lying opposite to one another, wherein the planes determined by the axes of the opposed valves are rotated about the cylinder axes through an angle of 15-30° with respect to the longitudinal centre plane of the internal combustion engine or to the transverse planes running through the cylinder axes, and in which there is provided for each a cam shaft on one side of the longitudinal centre plane of the internal combustion engine, which is arranged in the plane of the valves of like function operated thereby, characterised in that the valves (3, 4) arranged on each side of the longitudinal centre plane of the internal combustion engine have associated therewith on each side of this longitudinal centre plane two cam shafts (9, 10) operating them, in that each of the four cam shafts (9, 10) is arranged in one each of the valve rows (I, II, III, IV) formed by the valves (3, 4) of like function operated thereby and the planes formed by their valve stems (3', 4'), and in that the cams (11) of the cam shafts (9, 10) are conically formed and act on the cup tappets (7) operating the valves (3, 4).

2. Valve control according to claim 1, characterised in that each of the conically formed cams (11) is curved in the lift region (12) out of a plane normal to the axis in the direction of the valve (3, 4) to be operated thereby.

3. Valve control according to claim 1 or 2, characterised in that the cams (11) on each cam shaft (9, 10) are mounted axially adjustable for setting the valve clearance.

## Revendications

1. Commande à soupapes pour moteurs à combustion, à au moins une rangée de cylindres, comportant pour chaque cylindre quatre soupapes inclinées les unes vers les autres, à savoir, opposées chaque fois l'une à l'autre, deux soupapes d'admission et deux soupapes d'échappement, les plans définis par les axes des soupapes opposées entre elles étant décalés, en rotation autour des axes des cylindres de 15 à 30° par rapport au plan longitudinal central du moteur, ou aux plans transversaux passant par les axes des cylindres, et un arbre à cames étant chaque fois prévu d'un côté du plan longitudinal central, dans le plan des soupapes de même fonction actionnées par lui, caractérisée par le fait que, de chaque côté du plan longitudinal central du moteur, deux arbres à cames (9, 10) actionnant les soupapes (3, 4) placées de même de chaque côté dudit plan longitudinal sont associées à ces dernières, que chacun des quatre arbres à cames (9, 10) est placé dans un des plans formés pàr les rangées de soupapes (I, II, III, IV) constituées par les soupapes (3, 4) de même fonction actionnées par lui et par leurs tiges, les cames (11) des arbres (9, 10) ayant une forme en coin et agissant sur les poussoirs (7) qui actionnent les soupapes (3, 4).

2. Commande à soupapes selon la revendication 1 caractérisée par le fait, dans sa zone saillante (12), chacune des cames en coin (11) est incurvée hors d'un plan normal à l'axe en direction de la soupape (3, 4) à actionner par elle.

3. Commande à soupapes selon la revendication 1 ou 2 caractérisée par le fait que les cames (11) sont établies déplaçables en translation sur chaque arbre à cames (9,10) aux fins de réglage du jeu des soupapes.
